# DEMANDE DE BREVET EUROPEEN

(11) **EP 4 609 746 A1**
(43) Date de publication de la demande: **03.09.2025**
(21) Numéro de dépôt: 25154829.3
(22) Date de dépôt: 29.01.2025
(51) Int. Cl.: A44C 5/00, A44C 5/02, A44C 5/08, A44C 5/10, A44C 11/00

(54) **ARTICLE DÉCORATIF EXTENSIBLE**

(30) Priorité: 29.02.2024 FR 2402063
(71) Demandeur: Richemont International S.A., 1752 Villars-sur-Glâne (CH)
(72) Inventeur: DUMONT, Franck, 25871 TALLENAY (FR); CARENINI, Tristan, 25000 LES FINS (FR); CECCON, Filippo, 10132 TURIN (IT)
(74) Mandataire: LLR

(57) **Abrégé**

L'invention se rapporte à un article (1) décoratif comportant des maillons (2) destinés à s'emboîter les uns dans les autres pour former une boucle fermée et un dispositif (5) de fixation comportant une bride (6) interne agencée pour atteler un couple de maillons (2) l'un par rapport à l'autre avec un jeu prédéterminé, et au moins un élément (7) élastique monté sous contrainte à l'intérieur des maillons (2) pour maintenir élastiquement les maillons (2) emboîtés les uns dans les autres et maintenir chaque bride (6) interne en position d'attelage.

## Description

### Domaine technique de l'invention

L'invention se rapporte à un article décoratif tel qu'un bracelet, une bague ou un collier, qui est extensible, c'est-à-dire qui est capable de se déformer élastiquement de manière réversible pour s'attacher à ou se détacher d'un membre d'un utilisateur.

### Arrière-plan technique

Il a déjà été proposé des articles de fantaisie formés d'un fil textile élastique plaquant des maillons ensemble pour former un bracelet. Le diamètre d'un tel bracelet est agrandissable élastiquement pour passer le bracelet autour de la main jusqu'au poignet contre lequel le diamètre du bracelet se rétracte pour s'attacher au poignet. Un tel article fantaisie est toutefois très fragile et se détériore rapidement dans le temps. En outre, il n'est possible de prévoir à l'avance le déplacement des maillons entre eux ce qui occasionne des arcs-boutements et des déplacements aléatoires lors de l'agrandissement élastique du bracelet. Un exemple d'article de joaillerie est divulgué dans le document US 2023/371,660.

### Résumé de l'invention

L'invention a notamment pour but de proposer un article décoratif extensible tel qu'un bracelet, une bague ou un collier, dont la fixation est fiable, dont la déformation élastique est contrôlée, dont l'esthétique est avantageuse telle que notamment sans mécanisme visible et qui est facilement réparable ou modifiable.

À cet effet, l'invention a pour objet un article décoratif destiné à s'attacher à un membre d'un utilisateur comportant des maillons s'emboîtant les uns dans les autres pour former une boucle fermée, caractérisé en ce que l'article décoratif comporte un dispositif de fixation comportant une bride interne agencée entre chaque couple de maillons adjacents pour atteler chaque couple de maillons l'un par rapport à l'autre avec un jeu prédéterminé, et au moins un élément élastique monté sous contrainte à l'intérieur des maillons pour maintenir élastiquement les maillons emboîtés les uns dans les autres et maintenir chaque bride interne en position d'attelage de chaque couple de maillons adjacents l'un par rapport à l'autre.

Avantageusement selon l'invention, l'article décoratif est de très bonne facture et compatible avec un produit de luxe. Il est, par exemple, possiblement en métal et très résistant au contact de la peau. Il peut, avantageusement selon l'invention, passer en une position agrandie dans laquelle les maillons sont écartés élastiquement les uns par rapport aux autres pour le passer autour d'une articulation jusqu'à un membre, tel qu'un poignet, une cheville ou un cou, au niveau duquel l'article décoratif reprend sa position emboîtée, dite de base, pour s'attacher au membre de l'utilisateur, et inversement de manière totalement réversible.

En outre, en position emboîtée, les maillons forment une boucle fermée d'une forme prédéterminée dont l'esthétique est avantageuse telle que, par exemple, sans mécanisme visible, et reproductible après chaque passage en une position agrandie. Suivant le nombre et la géométrie des maillons, la boucle fermée peut, par exemple, être de forme entre sensiblement annulaire à sensiblement torique sans y être limitée.

Avantageusement selon l'invention, le dispositif de fixation permet un débattement prédéterminé maximal entre chaque couple de maillons entre la position emboîtée, dite de base, et une position agrandie ce qui permet de programmer à l'avance le déplacement des maillons entre eux et ainsi rendre robuste mécaniquement l'article décoratif. On comprend donc que l'article décoratif comporte un grand nombre de positions agrandies entre une position agrandie minimale dans laquelle seul un couple de maillons est déplacé et une position agrandie maximale dans laquelle tous les couples de maillons sont déplacés selon leur débattement prédéterminé maximal respectif.

Enfin, le dispositif de fixation, grâce à son élément élastique, permet non seulement de retrouver élastiquement la position emboîtée (dans la mesure où un objet dans le creux de la boucle fermée n'est pas de dimensions supérieures à celle de la position emboîtée), mais également de fiabiliser les mouvements des maillons en maintenant élastiquement la position de chaque bride interne en position d'attelage de son couple de maillons adjacents.

L'invention comporte en variante l'une ou plusieurs des caractéristiques optionnelles suivantes, prises seules ou en combinaison.

Chaque bride interne peut comporter un corps cylindrique contre lequel le couple de maillons adjacents glisse selon le jeu prédéterminé et dont chaque extrémité comporte une collerette permettant d'attacher les maillons adjacents du couple l'un par rapport à l'autre. Chaque bride interne est donc une pièce très simple sensiblement en forme de rivet monté, c'est-à-dire un rivet après rivetage, qui permet une haute fiabilité de guidage et de limitation des mouvements d'attelage entre ses deux maillons adjacents associés.

Chaque maillon peut comporter deux évidements borgnes coaxiaux à un axe d'alignement séparés par une paroi commune, chaque évidement borgne comportant un chambrage formant un rebord destiné à retenir une collerette d'une bride interne lorsque cette dernière est arrangée sur l'axe d'alignement afin de limiter le débattement d'attelage de chaque couple de maillons adjacents. La profondeur des deux évidements borgnes le long de l'axe d'alignement est préférentiellement supérieure à la longueur de la bride interne afin d'atteler chaque couple de maillons l'un par rapport à l'autre avec ledit jeu prédéterminé.

Avantageusement selon l'invention, le débattement prédéterminé maximal d'attelage entre le couple de maillons est réglé par les profondeurs respectives des évidements borgnes dans lesquels la bride interne est reçue en position d'attelage. On comprend que les profondeurs des évidements borgnes de chaque maillon peuvent être identiques ou non, que des brides internes peuvent être identiques ou non, ou encore qu'une collerette d'une bride interne puisse être montée avec un jeu ou non (ajustée serrée ou avec jeu incertain) entre ses rebord et fond d'évidement borgne.

À titre d'exemple nullement limitatif, une première collerette de la bride pourrait être ajustée avec un jeu positif (faible) pour un emboîtement aisée entre le rebord et le fond d'un premier évidement borgne d'un premier maillon, et une deuxième collerette de la bride pourrait être ajustée avec un jeu positif (grand) déterminant le débattement maximal d'attelage entre le couple de maillons et permettant un emboîtement très aisé entre le rebord et le fond d'un deuxième évidement borgne d'un deuxième maillon (faisant face au premier évidement borgne du premier maillon). On comprend également que le débattement maximal d'attelage entre chaque couple de maillons n'a pas nécessairement à être identique pour l'ensemble de l'article décoratif, c'est-à-dire certains pourraient avoir des débattements maximaux d'attelage plus grands que d'autres. Bien entendu, une logique industrielle pourrait inciter à utiliser des brides identiques et des maillons identiques pour le même article décoratif afin de fabriquer chaque maillon et chaque bride selon un coût plus bas et limiter les stockages nécessaires.

Chaque maillon peut comporter un trou traversant parallèle à l'axe d'alignement et communiquant avec les deux évidements borgnes coaxiaux, et destiné à recevoir ledit au moins un élément élastique sous contrainte pour maintenir élastiquement chaque bride en position d'attelage dans les chambrages du couple de maillons. On comprend que ce trou traversant permet à la fois de monter une bride interne entre deux maillons associés mais également d'y faire passer, après la réception de la bride interne dans les deux évidements borgnes, d'y faire passer l'élément élastique afin d'apporter son élasticité à l'article décoratif mais également maintenir élastiquement en position la bride interne en position d'attelage dans les évidements borgnes.

Chaque maillon peut comporter un deuxième trou traversant parallèle à l'axe d'alignement destiné à recevoir un deuxième élément élastique sous contrainte pour maintenir élastiquement les maillons emboîtés de manière équilibrée avec l'autre élément élastique. Typiquement, le deuxième trou traversant n'a la nécessité de communiquer avec les évidements borgnes. En outre, les évidements borgnes pourraient être disposés entre les deux trous traversant d'un maillon pour répartir équitable la force élastique combinées des premier et deuxième élément élastiques au-dessus et en-dessous des évidements borgnes.

L'axe d'alignement peut être courbe afin que les maillons forment une partie courbée de la boucle fermée. Ainsi, en position emboîtée, la courbure des maillons est adaptée pour donner une boucle fermée d'une forme prédéterminée. Bien entendu, des maillons peuvent avoir un axe d'alignement rectiligne et, d'autres, courbes sans sortir du cadre de l'invention.

L'article décoratif peut comporter au moins dix maillons tel que, par exemple, 10, 15, 20, 25, 30, 35, 40, 45 ou 50 maillons.

Avantageusement selon l'invention, les maillons et / ou les brides peuvent être formés à base de métal précieux afin de former un article décoratif haut de gamme tel qu'un article de joaillerie, c'est-à-dire comportant une (ou plusieurs) pierre(s) précieuse(s) montée(s) sur / dans un (ou plusieurs) maillon(s). Un tel métal précieux peut être de l'or, de l'argent, du platine ou un de leurs alliages.

Chaque élément élastique peut être formé à base d'un alliage or - nickel afin de fournir un coefficient élastique très constant également à base de métal précieux. Bien entendu, d'autres matériaux offrant des caractéristiques élastiques équivalentes, tel qu'un alliage à base de cobalt comme le Nivaflex, peuvent être utilisés.

L'article décoratif selon l'invention forme préférentiellement un collier, une bague ou un bracelet.

L'invention a également pour objet un procédé de montage d'un article décoratif tel que présenté plus haut, caractérisé en ce que le procédé comporte les étapes suivantes :
- prendre un premier maillon ;
- monter une première extrémité d'une bride interne dans le premier maillon ;
- prendre un deuxième maillon ;
- monter la deuxième extrémité de la bride interne dans le deuxième maillon ;
- bloquer la bride interne en position d'attelage entre les premier et deuxième maillons par le passage dudit au moins un élément élastique dans les premier et deuxième maillons.

Bien évidemment, les étapes du procédé de montage tel que présenté plus haut sont répétées pour former l'article décoratif. Avantageusement selon l'invention, il est donc très facile de choisir la longueur totale de l'article décoratif, par exemple, pour régler sa grandeur à un membre d'un utilisateur. On comprend que le procédé est très simple à mettre en oeuvre et notamment qu'aucun outil, aucun soudage ou aucune colle n'est nécessaire. Incidemment, inversement, l'article décoratif est aisément réparable (échange d'un maillon endommagé) ou modifiable (ajout, retrait ou échange d'un ou plusieurs maillons) par la simplicité du procédé de montage selon l'invention.

### Brève description des figures

D'autres particularités et avantages de l'invention ressortiront clairement de la description qui en est faite ci-après, à titre indicatif et nullement limitatif, en référence aux dessins annexés, dans lesquels :
[Fig. 1] est une vue en perspective d'un exemple d'article décoratif selon l'invention ;
[Fig. 2] est une vue en perspective d'un exemple de deux maillons attelés à l'aide d'un dispositif de fixation selon l'invention ;
[Fig. 3] est une vue en coupe selon le plan III-III de la figure 2 ;
[Fig. 4] est une vue de droite en perspective d'un exemple de maillons selon l'invention ;
[Fig. 5] est une vue de gauche en perspective d'un exemple de maillons et de bride interne selon l'invention ;
[Fig. 6] est une vue en coupe d'un exemple de deux maillons emboîtés dont la bride interne est glissée dans un trou traversant de chaque maillon selon l'invention ;
[Fig. 7] est une vue en coupe d'un exemple de deux maillons emboîtés dont la bride interne est glissée dans un évidement borgne de chaque maillon selon l'invention.

### Description détaillée

Sur les différentes figures, les éléments identiques ou similaires portent les mêmes références, éventuellement additionnés d'un indice. La description de leur structure et de leur fonction n'est donc pas systématiquement reprise.

Dans tout ce qui suit, les orientations sont les orientations des figures. En particulier, les termes « supérieur », « inférieur », « gauche », « droit », « au-dessus », « en-dessous », « vers l'avant » et « vers l'arrière » s'entendent généralement par rapport au sens de représentation des figures.

Dans la présente description, pour clarifier l'explication de l'invention des axes (A1, A2, etc.) sont déclarés arbitrairement comme un premier axe, un deuxième axe, etc. Il s'agit d'une simple nomenclature pour différencier et dénommer des éléments géométriques non identiques. Cette nomenclature n'implique pas une priorité d'un axe par rapport à un autre et on peut aisément intervertir de telles dénominations sans sortir du cadre de la présente description. Cette nomenclature n'implique pas non plus un ordre, c'est-à-dire qu'un troisième axe pourrait être utilisé sans qu'un premier axe et/ou un deuxième axe soit nécessaire pour la mise en oeuvre de l'invention.

Dans ce qui suit, sauf indication contraire, tous les pourcentages (%) indiqués sont des pourcentages en masse totale ou poids (en anglais « weight »).

Par « à base de », on entend un matériau ou alliage constituant au moins 50 % en masse totale ou poids d'un élément donné tel que notamment 51 %, 55 %, 60 %, 65 %, 70 %, 75 %, 80 %, 85 %, 90 %, 95 % ou 100 % en masse totale. Bien entendu, dans le cas d'un matériau ou alliage comportant au moins trois éléments, l'expression « à base d'un premier élément » signifie un matériau ou alliage constitué majoritairement en masse totale ou poids dudit premier élément qui peut être dans ce cas inférieur à 50 % de la masse totale.

Par « atteler chaque couple de maillons l'un par rapport à l'autre avec un jeu prédéterminé », on entend attacher chaque couple de maillons l'un par rapport à l'autre en permettant une variation maximale relative de déplacement prédéterminée entre chaque couple de maillons.

L'invention se rapporte à un article 1 décoratif destiné à former tout ou partie d'un ensemble tel que, par exemple, une pièce d'horlogerie, un article de bijouterie ou un article de joaillerie. Bien entendu, l'article de décoration peut également être appliqué dans d'autres domaines.

Comme visible dans l'exemple de la figure 1, l'article 1 décoratif selon l'invention forme préférentiellement un collier, une bague ou un bracelet. L'article 1 décoratif est donc préférentiellement destiné à s'attacher à un membre d'un utilisateur et comporte des maillons 2 destinés à s'emboîter les uns dans les autres pour former une boucle fermée. Dans l'exemple illustré à la figure 1, les maillons 2 sont en position emboîtée, dite de base, formant une boucle fermée à l'esthétique épurée car aucun mécanisme, tel que le dispositif 5 de fixation, n'est visible. Suivant le nombre et la géométrie des maillons 2, l'article 1 décoratif peut, par exemple, être de forme sensiblement annulaire à sensiblement torique sans y être limitée.

Dans l'exemple illustré aux figures 1 à 7, les maillons 2 sont la plupart (les maillons 2 d'extrémité peuvent être différents) ou tous identiques afin d'abaisser le coût de fabrication et limiter le nombre de pièces à stocker séparément. Avantageusement selon l'invention, les maillons 2 sont préférentiellement formés à base d'un métal précieux afin de former un article 1 décoratif haut de gamme. Un tel métal précieux peut, par exemple, être de l'or, de l'argent, du platine ou un de leurs alliages. L'article 1 décoratif peut comporter au moins dix maillons tel que, par exemple, 10, 15, 20 (comme à la figure 1), 25, 30, 35, 40, 45 ou 50 maillons. Bien entendu, l'article 1 décoratif pourrait comporter moins de dix maillons 2 sans sortir du cadre de l'invention.

Dans l'exemple illustré aux figures 4 et 5, les maillons 2 sont de section sensiblement elliptique s'étendant le long d'un axe A1 d'alignement courbe afin d'obtenir l'aspect d'une boucle fermée parfaite dans la position emboîtée de la figure 1. Bien entendu, des maillons 2 pourraient avoir un axe d'alignement A1 rectiligne ou plus généralement une géométrie différente sans sortir du cadre de l'invention.

Selon l'invention, les maillons 2 comportent principalement un ensemble épaulement 2A - lamage 2B, des évidements borgnes 3, 4 et au moins un trou traversant 2C, 2D (deux trous 2C, 2D traversants dans l'exemple des figures 2 à 7). L'ensemble épaulement 2A - lamage 2B de chaque maillon 2 est destiné à former des surfaces complémentaires d'emboîtement avec un autre maillon 2 de part et d'autre d'un maillon 2 le long de l'axe A1 d'alignement. Typiquement, le bord formé par le lamage 2B d'un premier maillon 2 est destiné à coopérer avec l'épaulement 2A d'un deuxième maillon 2 comme, par exemple, illustré à la figure 3 afin de guider le déplacement relatif entre les premier et deuxième maillons 2. Bien entendu, l'ensemble épaulement 2A - lamage 2B de chaque maillon 2 n'est pas essentiel à l'invention mais est préféré car il permet de maintenir le dispositif 5 de fixation caché même avec le jeu prédéterminé d'attelage prévu entre les maillons 2 comme cela sera expliqué ci-dessous.

Dans l'exemple illustré aux figures 2 à 7, le lamage 2B est prolongé selon l'axe A1 d'alignement par un premier évidement 3 borgne. Comme mieux visible à la figure 6, le premier évidement 3 borgne comporte un chambrage 3A formant un rebord 3B. Comme cela sera mieux expliqué ci-dessous, le premier évidement 3 borgne est destiné à recevoir une première partie d'une bride 6 interne du dispositif 5 de fixation lorsque cette dernière est arrangée sur l'axe A1 d'alignement en position d'attelage.

Le fond du premier évidement 3 borgne est formé par une paroi 2E commune avec le fond du deuxième évidement 4 borgne le long de l'axe A1 d'alignement. Comme mieux visible à la figure 6, le deuxième évidement 4 borgne comporte un chambrage 4A formant un rebord 4B. Comme cela sera mieux expliqué ci-dessous, le deuxième évidement 4 borgne est destiné à recevoir une deuxième partie d'une bride 6 interne du dispositif 5 de fixation lorsque cette dernière est arrangée sur l'axe A1 d'alignement en position d'attelage.

Enfin, chaque maillon 2 comporte au moins un trou traversant 2C, 2D destiné à recevoir un élément 7 élastique comme cela sera mieux expliqué ci-dessous. Dans l'exemple illustré aux figures 2 à 7, le lamage 2B est prolongé selon l'axe A2, préférentiellement parallèle à l'axe A1 d'alignement, par un premier trou traversant 2C, et, selon l'axe A3, préférentiellement parallèle à l'axe A1 d'alignement, par un deuxième trou traversant 2D. Comme on peut le remarquer, notamment à la figure 6, le premier trou 2C traversant communique avec les évidements 3, 4 borgnes alors que le deuxième trou 2D traversant n'a pas la nécessité de communiquer avec les évidements 3, 4 borgnes comme cela sera mieux expliqué ci-dessous. On comprend dans l'exemple illustré aux figures 2 à 7 que les évidements 3, 4 borgnes d'un maillon 2 sont disposés entre les deux trous 2C, 2D traversants. Enfin, dans l'exemple des figures 2 à 7, le lamage 2B communique avec les trous 2C, 2D traversants et l'évidement 3 borgnes.

Avantageusement selon l'invention, l'article 1 décoratif comporte un dispositif 5 de fixation destiné à autoriser l'article 1 décoratif à passer élastiquement de manière fiable entre une position emboîtée illustrée à la figure 1 et une variété de positions agrandies comme, par exemple, pour s'attacher au membre d'un utilisateur, et inversement de manière totalement réversible. Le dispositif 5 de fixation comporte principalement une bride 6 interne et au moins un élément 7 élastique (deux dans les exemples des figures 2 à 7).

Une bride 6 interne est agencée entre chaque couple de maillons 2 adjacents pour atteler chaque couple de maillons 2 l'un par rapport à l'autre avec un jeu prédéterminé. Plus précisément, notamment dans l'exemple visible à la figure 5, chaque bride 6 interne peut comporter un corps 6A cylindrique contre lequel le couple de maillons 2 adjacents glisse selon le jeu prédéterminé et dont chaque extrémité comporte une collerette 6B, 6C permettant d'attacher les maillons 2 adjacents du couple l'un par rapport à l'autre. Dans l'exemple illustré à la figure 5, le corps 6A cylindrique est de section discoïdale et les collerettes 6B, 6C de section discoïdale de plus grand diamètre de celle du corps 6A cylindrique. Chaque bride 6 interne est donc une pièce très simple sensiblement en forme de rivet monté, c'est-à-dire un rivet après rivetage, qui permet une haute fiabilité de guidage et de limitation des mouvements entre ses deux maillons 2 adjacents associés.

Dans l'exemple illustré aux figures 2 à 7, les brides 6 internes sont la plupart ou toutes identiques afin d'abaisser le coût de fabrication et limiter le nombre de pièces à stocker séparément. Avantageusement selon l'invention, les brides 6 internes sont préférentiellement formées à base d'un métal précieux afin de former un article 1 décoratif haut de gamme. Un tel métal précieux peut, par exemple, être de l'or, de l'argent, du platine ou un de leurs alliages. Toutefois, les brides 6 internes n'étant pas visibles, c'est-à-dire cachées par les maillons 2, un matériau moins noble résistant notamment à la sudation et aux contraintes mécaniques pourrait être utilisé tel qu'un acier inoxydable ou une céramique comme, par exemple, une zircone ou une alumine.

Ledit au moins un élément 7 élastique du dispositif 5 de fixation est monté sous contrainte à l'intérieur des maillons 2 pour maintenir élastiquement les maillons 2 emboîtés les uns dans les autres, c'est-à-dire la détente élastique dudit au moins un élément 7 élastique tend à rapprocher les maillons 2 de manière à les plaquer les uns contre les autres et maintenir la position emboîtée, dite de base, de l'article 1 décoratif. En outre, avantageusement selon l'invention, ledit au moins un élément 7 élastique du dispositif 5 de fixation permet de maintenir chaque bride 6 interne en position d'attelage de chaque couple de maillons 2 adjacents l'un par rapport à l'autre comme notamment visible à la figure 3.

Dans l'exemple illustré aux figures 2 à 7, deux éléments 7 élastiques sont utilisés (un seul est visible) pour être reçus chacun dans un des trous 2C, 2D traversants. Toutefois, seul celui reçu dans le trou 2C traversant permet de maintenir chaque bride 6 interne en position d'attelage sur l'axe A1 d'alignement comme notamment visible aux figures 2 et 3. Chaque élément 7 élastique peut être formé à base d'un alliage or - nickel afin de fournir un coefficient élastique très constant également à base de métal précieux. Bien entendu, d'autres matériaux offrant des caractéristiques élastiques équivalentes peuvent être utilisés tel qu'un alliage à base de cobalt comme le Nivaflex. Dans l'exemple illustré aux figures 2 et 3, ledit au moins un élément 7 élastique est un ressort hélicoïdal, parfois appelé ressort à boudin. Ici encore, toutefois, ledit au moins un élément 7 élastique pourrait être de forme différente telle qu'un ressort à lame ou des rondelles « Belleville ».

Dans l'exemple illustré aux figures 2 à 7, le deuxième élément élastique (non représenté) est reçu dans le deuxième trou 2D traversant pour maintenir élastiquement les maillons 2 emboîtés de manière équilibrée avec l'autre élément 7 élastique reçu dans le premier trou 2C traversant.

Un exemple de procédé de montage de l'article 1 décoratif va maintenant être expliqué. Une première étape est destinée à prendre un premier maillon 2. Une deuxième étape est destinée à monter une première extrémité, c'est-à-dire la première collerette 6B, d'une bride 6 interne dans le premier maillon 2, c'est-à-dire dans le premier trou 2C traversant le long de l'axe A2. Une troisième étape est destinée à prendre un deuxième maillon 2. Une quatrième étape est destinée à monter la deuxième extrémité, c'est-à-dire la deuxième collerette 6C, de la bride 6 interne dans le deuxième maillon 2, c'est-à-dire dans le premier trou 2C traversant le long de l'axe A2. Enfin, une cinquième étape est destinée à bloquer la bride 6 en position d'attelage entre les premier et deuxième maillons 2 par le passage dudit au moins un élément 7 élastique dans les trous 2C traversants des premier et deuxième maillons 2 comme illustré à la figure 3.

Selon un exemple de quatrième étape, un rebord 2F (visible à la figure 6) permet de limiter l'enfoncement de la première collerette 6B de la bride 6 interne dans le premier trou 2C traversant du premier maillon 2 afin que la première collerette 6B soit alignée face au deuxième évidement 4 et notamment à son chambrage 4A. Cette position est maintenue et le deuxième maillon 2 est approché de manière à faire entrer la deuxième collerette 6C de la bride 6 interne dans le premier trou 2C traversant du deuxième maillon 2 jusqu'à emboîtement total des premier et deuxième maillons 2 comme illustré à la figure 6. La bride 6 interne est ensuite translatée de l'axe A2 vers l'axe A1 d'alignement comme illustré à la figure 7, dite position d'attelage, c'est-à-dire que la première collerette 6B est logée dans le deuxième évidement 4 borgne du premier maillon 2 et la deuxième collerette 6C est logée dans le premier évidement 3 borgne du deuxième maillon 2.

Bien évidemment, ces cinq étapes du procédé de montage tel que présenté plus haut sont répétées pour former l'article 1 décoratif. Avantageusement selon l'invention, il est donc très facile de choisir la longueur totale de l'article 1 décoratif, par exemple, pour régler sa grandeur à un membre d'un utilisateur. On comprend que le procédé est très simple à mettre en oeuvre et notamment qu'aucun outil, aucun soudage ou aucune colle n'est nécessaire pour la plupart (les maillons 2 d'extrémité peuvent être différents) ou tous les maillons 2. Incidemment, inversement, l'article 1 décoratif est aisément réparable (échange d'un maillon endommagé) ou modifiable (ajout, retrait ou échange d'un ou plusieurs maillons) par la simplicité du procédé de montage selon l'invention.

Avantageusement selon l'invention, l'article 1 décoratif ainsi obtenu est de très bonne facture et compatible avec un produit de luxe. Il est, par exemple, possiblement en métal (ou en céramique) et très résistant au contact de la peau. Il peut, avantageusement selon l'invention, passer en une position agrandie dans laquelle les maillons 2 sont écartés élastiquement les uns par rapport aux autres pour le passer autour d'une articulation jusqu'à un membre, tel qu'un poignet, une cheville, un doigt, un orteil ou un cou, au niveau duquel l'article 1 décoratif reprend sa position emboîtée, dite de base, (dans la mesure où un objet dans le creux de la boucle fermée n'est pas de dimensions supérieures à celle de la position emboîtée) pour s'attacher au membre de l'utilisateur, et inversement de manière totalement réversible.

En outre, en position emboîtée, les maillons 2 forment une boucle fermée d'une forme prédéterminée dont l'esthétique est avantageuse tel que, par exemple, sans mécanisme visible, et reproductible après chaque passage en une position agrandie. Suivant le nombre et la géométrie des maillons 2, la boucle fermée peut, par exemple, être de forme entre sensiblement annulaire à sensiblement torique sans y être limitée.

Avantageusement selon l'invention, le dispositif 5 de fixation permet un débattement prédéterminé maximal d'attelage entre chaque couple de maillons 2 entre la position emboîtée, dite de base, et une position agrandie ce qui permet de programmer, c'est-à-dire guider et borner, à l'avance le déplacement des maillons 2 entre eux et ainsi rendre robuste mécaniquement l'article 1 décoratif. On comprend donc que l'article 1 décoratif comporte un grand nombre de positions agrandies entre une position agrandie minimale d'attelage dans laquelle seul un couple de maillons 2 est déplacé et une position agrandie maximale d'attelage dans laquelle tous les couples de maillons 2 sont déplacés selon leur débattement prédéterminé maximal d'attelage respectif.

Plus précisément, la profondeur des deux évidements 3, 4 borgnes le long de l'axe d'alignement est préférentiellement supérieure à la longueur de la bride 6 interne afin d'atteler chaque couple de maillons 2 l'un par rapport à l'autre avec ledit jeu prédéterminé. Ainsi, le débattement prédéterminé maximal d'attelage entre chaque couple de maillons 2 est réglé par les profondeurs (dimension selon l'axe A1 d'alignement) respectives des évidements 3, 4 borgnes dans lesquels la bride 6 interne est reçue en position dite d'attelage. On comprend que les profondeurs des évidements 3, 4 borgnes de chaque maillons 2 peuvent être identiques ou non, que des brides 6 internes peuvent être identiques ou non, ou encore qu'une collerette 6B, 6C d'une bride 6 interne peut être montée avec un jeu ou non (ajustée serrée ou avec jeu incertain) entre ses rebord 3B, 4B et fond d'évidement 3, 4 borgne.

À titre d'exemple nullement limitatif, une première collerette 6B de la bride 6 interne pourrait être ajustée avec un jeu positif (faible) pour un emboîtement aisée entre le rebord 4B et le fond d'un deuxième évidement 4 borgne d'un premier maillon 2, et une deuxième collerette 6C de la bride 6 interne pourrait être ajustée avec un jeu positif (grand) entre le rebord 3B et le fond d'un premier évidement 3 borgne d'un deuxième maillon déterminant le débattement maximal d'attelage entre le couple de maillons 2 et permettant un emboîtement très aisé entre le rebord 3B et le fond d'un premier évidement 3 borgne d'un deuxième maillon 2 (faisant face au deuxième évidement 4 borgne du premier maillon 2). On comprend également que le débattement maximal d'attelage entre chaque couple de maillons 2 n'a pas nécessairement à être identique pour l'ensemble de l'article 1 décoratif, c'est-à-dire certains pourraient avoir des débattements maximaux d'attelage plus grands que d'autres.

Enfin, le dispositif 5 de fixation, grâce audit au moins un élément 7 élastique, permet non seulement de retrouver élastiquement la position emboîtée (dans la mesure où un objet dans le creux de la boucle fermée n'est pas de dimensions supérieures à celle de la position emboîtée), mais également de fiabiliser les mouvements des maillons 2 en maintenant élastiquement la position de chaque bride 6 interne en position d'attelage de chaque couple de maillons 2 adjacents l'un par rapport à l'autre.

L'invention n'est pas limitée aux modes de réalisation et variantes présentés et d'autres modes de réalisation et variantes apparaîtront clairement à l'homme du métier. Ainsi, les modes de réalisation et variantes sont combinables entre eux sans sortir du cadre de l'invention. À titre nullement limitatif, il est possible qu'un même article 1 décoratif comporte des maillons 2 de géométries (sections et / ou axes A1) différentes sans sortir du cadre de l'invention. De plus, chaque bride 6 pourrait être de géométrie différente. Par exemple, le corps 6A et / ou les collerettes 6B, 6C pourrait être prismatique (droit ou oblique), pyramidal (droit ou oblique, tronqué ou non) ou conique (droit ou oblique, tronqué ou non) et non cylindrique, ou de section elliptique ou polygonale sans sortir du cadre de l'invention.

En outre, bien que la figure 1 ne montre pas de fermoir, l'article 1 décoratif peut bien évidemment comporter des éléments de fermeture réversibles ou non pour attacher les deux extrémités de l'article 1 décoratif. Ainsi, les deux maillons 2 d'extrémité peuvent être fixés l'un contre l'autre (soudage, brasage, collage, emmanchement, etc.) ou être attachés de manière réversible par les éléments 7 élastiques (ensemble mousqueton - boucle, ensemble vis - taraudage, etc.) ou par les évidements borgnes 3, 4 (bride supplémentaire avec des éléments de retenu bistable, etc.). Selon une autre variante, les maillons 2 d'extrémité peuvent être différents des autres maillons 2 de l'article 1 décoratif et former lesdits éléments de fermeture réversibles ou non, c'est-à-dire un fermoir connu en soi.

Le procédé pourrait également comporter un mode de montage différent. En effet, il pourrait être imaginé que chaque bride 6 interne puisse être montée dans le premier trou 2C traversant après avoir emboîté deux maillons 2 pour la glisser en regard des évidements 3, 4 borgnes pour ensuite la translater de l'axe A2 vers l'axe A1 d'alignement dans les évidements 3, 4 borgnes pour enfin ajuster l'élément 7 élastique dans le premier trou 2C traversant des deux maillons 2 afin de maintenir élastiquement les maillons 2 emboîtés les uns dans les autres et maintenir la bride 6 interne en position d'attelage de son couple de maillons 2 adjacents.

### Liste des références

- 1 -: article décoratif
- 2 -: maillon
- 2A -: épaulement
- 2B -: lamage
- 2C -: premier trou traversant
- 2D -: deuxième trou traversant
- 2E -: paroi commune
- 2F -: rebord
- 3 -: premier évidement borgne
- 3A -: chambrage
- 3B -: rebord
- 4 -: deuxième évidement borgne
- 4A -: chambrage
- 4B -: rebord
- 5 -: dispositif de fixation
- 6 -: bride interne
- 6A -: corps cylindrique
- 6B -: première collerette
- 6C -: deuxième collerette
- 7 -: élément élastique
- A1 -: axe d'alignement
- A2 -: axe du premier trou traversant
- A3 -: axe du deuxième trou traversant

## Revendications

1. Article (1) décoratif destiné à s'attacher à un membre d'un utilisateur comportant des maillons (2) destinés à s'emboîter les uns dans les autres pour former une boucle fermée, **caractérisé en ce que** l'article (1) décoratif comporte un dispositif (5) de fixation comportant une bride (6) interne agencée entre chaque couple de maillons (2) adjacents pour atteler chaque couple de maillons (2) l'un par rapport à l'autre avec un jeu prédéterminé, et au moins un élément (7) élastique monté sous contrainte à l'intérieur des maillons (2) pour maintenir élastiquement les maillons (2) emboîtés les uns dans les autres et maintenir chaque bride (6) en position d'attelage de chaque couple de maillons (2) adjacents l'un par rapport à l'autre.

2. Article (1) décoratif selon la revendication précédente, dans lequel chaque bride (6) interne comporte un corps (6A) cylindrique contre lequel le couple de maillons (2) adjacents glisse selon le jeu prédéterminé et dont chaque extrémité comporte une collerette (6B, 6C) permettant d'attacher les maillons (6) adjacents du couple l'un par rapport à l'autre.

3. Article (1) décoratif selon la revendication précédente, dans lequel chaque maillon (2) comporte deux évidements (3, 4) borgnes coaxiaux à un axe (A1) d'alignement séparés par une paroi (2E) commune, chaque évidement (3, 4) borgne comportant un chambrage (3A, 4A) formant un rebord (3B, 4B) destiné à retenir une collerette (6B, 6C) d'une bride (6) interne lorsque cette dernière est arrangée sur l'axe (A1) d'alignement afin de limiter le débattement d'attelage de chaque couple de maillons (2) adjacents.

4. Article (1) décoratif selon la revendication précédente, dans lequel la profondeur des deux évidements (3, 4) borgnes le long de l'axe (A1) d'alignement est supérieure à la longueur de la bride (6) interne afin d'atteler chaque couple de maillons (2) l'un par rapport à l'autre avec ledit jeu prédéterminé.

5. Article (1) décoratif selon la revendication 3 ou 4, dans lequel chaque maillon (2) comporte au moins un trou traversant (2C) parallèle à l'axe (A1) d'alignement et communiquant avec les deux évidements (3, 4) borgnes coaxiaux, et destiné à recevoir ledit au moins un élément (7) élastique sous contrainte pour maintenir élastiquement chaque bride (6) interne en position d'attelage dans les chambrages (3A, 4A) du couple de maillons (2).

6. Article (1) décoratif selon la revendication précédente, dans lequel chaque maillon (2) comporte un deuxième trou (2D) traversant parallèle à l'axe (A1) d'alignement destiné à recevoir un deuxième élément (7) élastique sous contrainte pour maintenir élastiquement les maillons (2) emboîtés de manière équilibrée avec l'autre élément (7) élastique.

7. Article (1) décoratif selon l'une quelconque des revendications 3 à 6, dans lequel l'axe (A1) d'alignement est courbe afin que les maillons (2) forment une partie courbée de la boucle fermée.

8. Article (1) décoratif selon l'une quelconque des revendications précédentes, comportant au moins dix maillons (2).

9. Article (1) décoratif selon l'une quelconque des revendications précédentes, dans lequel les maillons (2) et / ou les brides (6) internes sont formés à base de métal précieux.

10. Article (1) décoratif selon l'une quelconque des revendications précédentes, dans lequel chaque élément (7) élastique est formé à base d'un alliage or - nickel.

11. Article (1) décoratif selon l'une quelconque des revendications précédentes, formant un collier, une bague ou un bracelet.

12. Procédé de montage d'un article (1) décoratif selon l'une quelconque des revendications précédentes, **caractérisé en ce que** le procédé comporte les étapes suivantes :
- prendre un premier maillon (2) ;
- monter une première extrémité (6B) d'une bride (6) interne dans le premier maillon (2) ;
- prendre un deuxième maillon (2) ;
- monter la deuxième extrémité (6c) de la bride (6) interne dans le deuxième maillon (2) ;
- bloquer la bride (6) interne en position d'attelage entre les premier et deuxième maillons (2) par le passage dudit au moins un élément (7) élastique dans les premier et deuxième maillons (2).

13. Procédé de montage dans lequel les étapes de la revendications 12 sont répétées pour former l'article décoratif.
